# EUROPÄISCHE PATENTSCHRIFT

(11) **EP 0 669 892 B1**
(45) Veröffentlichungstag und Bekanntmachung des Hinweises auf die Patenterteilung: **10.03.1999**
(21) Anmeldenummer: 94920863.1
(22) Anmeldetag: 25.07.1994
(51) Int. Cl.: B65D 47/06, B65D 41/34

(54) **VERPACKUNGSBEHÄLTER**
PACKAGING CONTAINER
RECIPIENT D'EMBALLAGE

(30) Priorität: 23.07.1993 CH 2241/93
(43) Veröffentlichungstag der Anmeldung: 06.09.1995
(73) Patentinhaber: TRADEFORCE ESTABLISHMENT, 9488 Schellenberg (LI)
(72) Erfinder: BISCHOFBERGER, Othmar, FL-9488 Schellenberger (LI); SCHENKEL, René, CH-5432 Neuenhof (CH)
(74) Vertreter: Peege, Klaus
(86) Internationale Anmeldenummer: CH9400154
(87) Internationale Veröffentlichungsnummer: WO9503226

(56) Entgegenhaltungen:
- DE-A- 1 125 303
- FR-A- 2 352 719
- US-A- 3 923 182
- US-A- 4 345 691
- US-A- 5 143 237
- US-A- 5 169 033

## Beschreibung

Die Erfindung betrifft einen Verpackungsbehälter nach dem Oberbegriff des Patentanspruches 1.

Zur Unterdrückung mutwillig ausgeführter Produktverfälschungen ist die Entwicklung von Verpackungsbehältern mit gesicherten Verschlüssen Gegenstand intensiver Entwicklungsanstrengungen der einschlägigen Behälterhersteller geworden. Bezüglich ihrer Wirksamkeit haben sich zwei Klassen gesicherter Verschlüsse, und zwar die "tamper evident" und "tamper proof" Verschlüsse herausgebildet. Sie unterscheiden sich dadurch, dass der "tamper evident" Verschluss nur nach näherer Prüfung eine Manipulation des Verschlussorganes deutlich werden lässt und dass Sicherungsmittel dieser Verschlussklasse, wenn auch mit einigem Aufwand, nach Betätigung eines Verschlusses zur Verschleierung der Manipulation reparierbar sind. Demgegenüber lässt der "tamper proof" Verschluss eine Manipulation ohne nähere Prüfung auf erstes Hinsehen deutlich werden, auch sind die Sicherungsmittel einmal betätigter Verschlüsse nicht wieder reparierbar.

Eine typische Ausführungsform für einen "tamper evident" Verschluss ist eine solche, bei der auf eine Ausgussöffnung eine Membran aufgebracht ist und eine Verschlusskappe, z.B. ein Drehverschluss, die Membran abdeckt. Hier lässt sich ein Eingriff nicht ohne weiteres feststellen, da zunächst der Drehverschluss zu entfernen und dann Unversehrtheit der Membran zu prüfen ist, die zudem reparierbar ist. Bei einem bekannten "tamper proof" Verschluss trägt der Drehverschluss einen Reissring, der sich bei Betätigung des Drehverschlusses unter Bildung von Ringsegmenten öffnet. Die Ringsegmente verdeutlichen auf erstes Hinsehen eine Drehverschlussbetätigung, die Ringsegmente sind zu einem geschlossenen Reissring nicht mehr zusammenfügbar.

Vorstehendes verdeutlicht, dass bei Manipulation eines "tamper evident" und "tamper proof" Verschlusses die Sicherungsmittel des Verschlusses nicht aber der Verschluss selbst und/oder der Verpackungsbehälter zerstört oder sonstwie beeinträchtigt werden. Dies eröffnet bei wiederverwertbaren Verpackungsbehältern die Möglichkeit, die Verpackungsbehälter einzusammeln, mit gleichartigen aber nicht originalen waren zu befüllen, zum Original vergleichbar oder gar nicht zu sichern und wieder auf den Markt zu bringen. Dazu wird als Kaufanreiz in vielen Fällen eine Marke, die ästhetische Aufmachung oder technische Formgebung und Ausführung eines Behälters - in letzterem Fall, wenn er ein austauschbarer Teil eines Ausgabesystems, z.B. eines Dispensers ist - missbraucht.

Bei der US-A-5 169 033 ist eine gesicherte Verpackung offenbart. Der Behälter besteht aus einem weicheren Werkstoff als der des Verschlusses. Die unterschiedliche Werkstoffpaarung erfüllt den Zweck, die Hemmung zwischen Gewindegang und Verriegelungskeilen zu verstärken

Hiervon ausgehend ist Aufgabe der vorliegenden Erfindung, einen Behälter mit Verschlusseinrichtung zu schaffen, der so ausgebildet ist, dass er einer Wiederbefüllung durch Warenverfälscher entzogen ist und die Aufgabe wird durch die Merkmale des Patentanspruches 1 gelöst.

Vorteilhafte Fortbildungen des erfindungsgemässen Behälters sind in den dem Patentanspruch 1 folgenden Ansprüchen gekennzeichnet.

Weitere Vorteile, Merkmale und Einzelheiten der Erfindung ergeben sich aus der Beschreibung eines bevorzugten Ausführungsbeispieles und der Zeichnung, es zeigen:
- Fig. 1: Einen nach der Erfindung ausgebildeten Behälter ohne Verschluss in der Seitenansicht;
- Fig. 2: einen Verschluss für den Behälter nach Fig. 1 im Schnitt in der Seitenansicht;
- Fig. 3: eine Ansicht entlang der Schnittlinie I - I in Fig. 2 in der Draufsicht;
- Fig. 4: eine Ansicht entlang der Schnittlinie II - II in Fig. 2 in der Draufsicht.

Fig. 1 zeigt einen erfindungsgemäss ausgebildeten Behälter 10 in der Seitenansicht. Bei dem Behälter 10 handelt es sich um einen grundsätzlich wiederverwertbaren, d.h. nachfüllbaren Vorratsbehälter für eine nicht gezeigte Ausgabeeinrichtung (Dispenser), beispielsweise für flüssige Seifen oder dergleichen. An seinem oberen Ende trägt der Behälter 10 einen mit einer Durchtrittsöffnung versehenen Behälterhals 11, auf den der in Fig. 2 gezeigte Verschluss 12 aufbringbar und verriegelbar ist. Aufbringbar ist der Verschluss 12 auf dem Behälterhals 11 vermittels eines aufziehenden linksgängigen Gewindes 12, dessen Gänge auf dem Behälterhals 13 und im Inneren des Verschlusses 12 angeordnet sind, so dass der Verschluss 12 auf den Behälter 10, entgegen der normalerweise üblichen Drehrichtung im Uhrzeigersinn (vermittels Rechtsgewinde) aufschraubbar ist. Zusätzlich tragen Behälterhals 13 und Verschluss 12 eine Verriegelung 14 bestehend aus einem auf dem Behälterhals 13 (Fig. 1) angeordneten umlaufenden Verzahnungsring 14a und im Verschluss vorgesehenen Verzahnungsring 14b. Fig. 3 zeigt den Verzahnungsring 14b im Verschluss 12 in der Draufsicht im Schnitt. Danach wird der Verzahnungsring 14b, d.h. der Innenverzahnungsring 14b, wie auch der Aussenzahnungsring 14a auf dem Behälterhals 11 unter gleichmässiger Teilung von 15 Winkelgraden aus 24 Zähnen gebildet. Der Verzahnungsring 14a ist identisch, jedoch spiegelbildlich umgekehrt in der Anordnung dem Innenverzahnungsring 14b ausgebildet, so dass die Zähne 23 des Aussen- 14a und Innenverzahnungsringes 14b zur Verriegelung des Verschlusses 12 gegen normale, entgegen der Uhrzeigerdrehrichtung gerichtete Öffnungsdrehung, d.h. abdrehende Drehung, am Behälterhals 11 ineinandergeifen können, wobei die Verriegelung 14 dadurch zustandekommt, dass die in Richtung an die Mittelpunkte von Behälterhals 11 und Verschluss 12 verlaufenden Zahnflächen 15 und die etwa tangential verlaufenden Zahnflächen 16 aufeinanderliegen. Nach der Erfindung ist somit zur Drehsicherung des Verschlusses 12 auf dem Behälterhals 11 zum Auf- und Abdrehen ein Linksgewinde - normalerweise ist es ein Rechtsgewinde - vorgesehen, dies bewirkt bei Vollzug einer üblichen Oeffnungsbewegung, dass das Verschluss weiter angezogen wird, dieses Gewinde in Kombination mit der Verriegelung, die bei Aenderung der Drehrichtung nach rechts - auch wieder zur versuchten Oeffnung - den Verschluss 12 am Behälterhals 11 festlegt.

Im aufgeschraubten und verriegelten Zustand übergreift der Verschluss 12 den Behälterhals 11 vollständig, so dass die Verriegelung 14 unsichtbar ist. Nach der Erfindung bestehen Härteunterschiede zwischen dem Werkstoff des Behälters 10 und dem Verschluss 12. Erfindungswesentlich ist, dass das Material des Verschlusses 12 härter ist als das des Behälters 10, so dass bei einem gewaltsamen Aufschraubversuch die Verriegelung 14 ein Abreissen des Behälterhalses 11 vom Behälter 10 bewirkt, dazu ist die Wandstärke des Behälterhalses 11 entsprechend einer gewünschten, den Abriss bewirkenden Torsionskraft zu bemessen. Im vorliegenden Fall ist der Behälter 10 aus weichem Polyethylen während der Verschluss 12 aus härterem Polypropylen besteht.

Der Verschluss 12 legt mit einer ersten Stirnfläche 17 eine nicht gezeigte Fördereinrichtung in Form einer Pumpe gegen die Stirnfläche 18 des Behälterhalses 11 fest. Ein nicht gezeigter Betätigungskolben durchgreift den Fortsatz 19 am Verschluss 12 und eine in der Stirnfläche 20 des Fortsatzes 19 vorgesehene zentrische Ausnehmung 21. Gemäss Fig. 4 ist der Fortsatz 19 mit dem Verschluss 12 über axial verlaufende, am Umfang des Fortsatzes 19 gleichmässig verteilte Stege 22, im vorliegenden Fall acht Stege 22, verbunden. Den Fortsatz 19 mit dem Verschluss 12 vermittels Stegen 22 zu verbinden dient einer zweiten Drehsicherung. Wird versucht, den Verschluss 12 vom Behälterhals 11 unter Kraftsansatz am Fortsatz 19 zu öffnen, so brechen die Stege 22 ab, da der Verschluss 12 durch die Linksgängigkeit des Gewindes 13, das ein- und mehrgängig sein kann, und die Verriegelung 14 gegen Drehung gesperrt ist, damit wäre der Verschluss 12 zerstört.

Der Verschluss 12 ist nach der beschriebenen Ausführungsform der Erfindung praktisch zweifach gegen Drehung gesichert. Erfolgt ein Kraftansatz am Fortsatz 19, um entweder durch Rechts- ooder Linksdrehung den Verschluss 12 abzudrehen, so brechen die Stege 22 ab, während bei Kraftansatz am Verschlussteil 24 der Behälterhals 11 abgedreht wird.

Im Gegensatz zum Stand der Technik, der "tamper proof" Verschlüsse mit Sicherungseinrichtungen offenbart, wird mit der Erfindung ein "tamper proof" Behälter geschaffen, dessen Behälter oder Verschluss sich bei Verschlussmanipulationen zerstören und damit Behälter und gegebenenfalls Verschluss unbrauchbar machen, wodurch eine Wiederverwertung des Behälters u.U. mit verfälschtem Inhalt ausgeschlossen wird.

## Patentansprüche

1. Verpackungsbehälter (10) mit einem eine Durchtrittsöffnung aufweisenden Behälterhals (11) mit darauf vermittels eines Gewindes (13) aufgeschraubten Verschluss (12), wobei das Gewinde (13) ein den Verschluss (12) auf den Behälterhals (11) aufziehendes Linksgewinde und eine den Verschluss (12) gegen eine im Uhrzeigersinn erfolgende abdrehende Drehung am Behälterhals (11) festlegende Verriegelung (14) vorgesehen ist und wobei der Behälter (10) zum Zwecke des Abrisses des Behälterhalses (11) vom Verpackungsbehälter (10) aus einem weicheren Werkstoff als der des Verschlusses (12) besteht.

2. Verpackungsbehälter nach Anspruch 1, dadurch gekennzeichnet, dass die Verriegelung (14) aus einem auf dem Behälterhals (13) umlaufenden Verzahnungsring (14a) und einem im Verschluss (12) umlaufenden, in den Verzahnungsring (14a) eingreifenden Verzahnungsring (14b) besteht.

3. Verpackungsbehälter nach Anspruch 2, dadurch gekennzeichnet, dass die Verzahnungsringe (14a, 14b) unter gleichmässiger Teilung von 15 Winkelgraden aus jeweils 24 Zähnen (23) bestehen.

4. Verpackungsbehälter nach einem der Ansprüche 1 bis 3, dadurch gekennzeichnet, dass der Behälter (10) aus Polyethylen und der Verschluss (12) aus Polypropylen besteht.

5. Verpackungsbehälter nach einem der Ansprüche 1 bis 4, dadurch gekennzeichnet, dass der Verschluss (12) einen Fortsatz (19) trägt, der vermittels Stegen (22) mit dem Verschluss (12) verbunden ist.

6. Verpackungsbehälter nach Anspruch 5, dadurch gekennzeichnet, dass der Fortsatz (19) vermittels acht Stegen (22) mit dem Verschluss (12) verbunden ist.

## Claims

1. Packaging container with a container neck comprising an opening and a thread portion with a closure arranged thereon whereby the thread portion (13) arranging the closure (12) on the container neck (11) is a left hand thread and there is provided a locking mechanism (14) fastening the closure (12) on the container neck (11) against turning off in clockwise direction and whereby the container (10) for the purpose of a breaking away of the container neck (11) from the packaging container (10) is of a softer material as the material of the closure (12).

2. Packaging container according to claim 1, characterized thereby that the locking mechanism (14) consists of a geared ring (14a) arranged running around the container neck (11) and a geared ring (14b) arranged running around the inside of the closure (12) and being interacting with the geared ring (14a).

3. Packaging container according to claim 2, characterized thereby that the geared rings (14a, 14b) comprise 24 gear teeth positioned to one another in uniform graduation of 15 degree of angle.

4. Packaging container according to one of the claims 1 to 3, characterized thereby that the container (10) consists of poly ethylene (PE) and that the closure (12) consists of poly propylene (PP).

5. Packaging container according to one of the claims 1 to 4, characterized thereby that the closure (12) carries an extension (19) connected by flanges (22) with closure (12).

6. Packaging container according to claim 5, characterized thereby that the extension (19) is connected to the closure (12) by means of eight flanges (22).

## Revendications

1. Récipient d'emballage (10) comprenant un col de récipient (11) présentant une ouverture de passage ainsi qu'un bouchon (12) vissée sur celle-ci à l'aide d'un filetage (13), le filetage (13) présentant un filet à gauche tirant le bouchon (12) sur le col de récipient (11), dans lequel un verrouillage (14) immobilisant le bouchon (12) contre une rotation dans le sens horaire sur le col de récipient (11) est prévu le récipient (10), étant réalisé en un matériau plus souple que celui du bouchon (12), pour pouvoir déchirer le col de récipient (11) du récipient d'emballage (10).

2. Récipient d'emballage selon la revendication 1, caractérisé en ce que le verrouillage (14) est composé d'un anneau denté (14a) disposé autour du col de récipient (13) et d'un anneau denté (14b) situé à l'intérieur du bouchon (12) et s'engrenant dans l'anneau denté (14a).

3. Récipient d'emballage selon la revendication 2, caractérisé en ce que les anneaux dentés (14a, 14b) comprennent respectivement 24 dents (23) disposées selon un pas régulier de 16 degrés angulaires.

4. Récipient d'emballage selon l'une des revendications 1 à 3, caractérisé en ce que le récipient (10) est en polyéthylène et le bouchon (12) en polypropylène.

5. Récipient d'emballage selon l'une des revendications 1 à 4, caractérisé en ce que le bouchon (12) porte un prolongement (19) relié au bouchon (12) à l'aide de barrettes (22).

6. Récipient d'emballage selon la revendication 5, caractérisé en ce que le prolongement (19) est relié au bouchon (12) à l'aide de huit barrettes (22).
